# EUROPÄISCHE PATENTSCHRIFT

(11) **EP 1 340 878 B1**
(45) Veröffentlichungstag und Bekanntmachung des Hinweises auf die Patenterteilung: **23.01.2008**
(21) Anmeldenummer: 02090391.0
(22) Anmeldetag: 29.07.1995
(51) Int. Cl.: E05F 11/48

(54) **Seilfensterheber zur Betätigung sphärisch gekrümmter Fensterscheiben**
Cable window regulator for operating spherically curved window panes
Lève-vitre à câble pour manoeuvrer des vitres à courbure sphérique

(30) Priorität: 08.08.1994 DE 4427989
(43) Veröffentlichungstag der Anmeldung: 03.09.2003
(62) Teilanmeldung aus: 95250186.4
(73) Patentinhaber: Brose Fahrzeugteile GmbH & Co. KG, Coburg, 96450 Coburg (DE)
(72) Erfinder: Weber, Horst, 95339 Wirsberg (DE); Hofmann, Gerhard, 96049 Bamberg (DE)
(74) Vertreter: Ninnemann, Detlef

(56) Entgegenhaltungen:
- EP-A- 0 064 135

## Beschreibung

Die Erfindung betrifft einen Seilfensterheber für Kraftfahrzeuge gemäß dem Oberbegriff des Patentanspruchs 1. Der Fensterheber ist besonders ausgebildet zur Führung von sphärisch gekrümmten Fensterscheiben eines Kraftfahrzeugs und gewährleistet bei stark unterschiedlichen Krümmungsradien der Fensterscheibe an den Stellen der beiden Führungsschienen, die exakte Einhaltung einer vorgegebenen Abzugsbahn.

Es ist üblich, sphärisch gekrümmte Fensterscheiben in Kraftfahrzeugen mit Armfensterhebern zu betätigen, wobei die Fensterscheiben in seitlichen Führungen der Fahrzeugtür, die bis nahe an den Türboden reichen, gleiten. Diese seitlichen Führungen sind notwendig, um die senkrecht zur Scheibenebene auftretenden Kräfte ableiten zu können. Von Nachteil ist jedoch, daß die eine seitliche Führung im Schloßbereich oft zu Platzproblemen führt, insbesondere wenn die Türkonstruktion besonders schmal ausgebildet ist. Deshalb wird erforderlichenfalls ein Teil der seitlichen Führung als separates Zuatzteil ausgeführt und nach der Schloßmontage eingesetzt. Somit muß ein erhöhter Montageaufwand in Kauf genommen werden.

Die Verwendung einsträngiger Seilfensterheber erscheint oftmals wenig vorteilhaft zum Heben und Senken großer, sphärisch ausgebildeter Fensterscheiben, weil ein Verkippen der Fensterscheibe wegen der nicht ausreichend vorhandenen Mitnehmerbasis meistens nicht vermieden werden kann.

Die Anwendung bekannter konventioneller doppelsträngiger Seilfensterheber ist zwar geeignet, die Fensterscheibe in der sogenannten Y-Richtung (quer zur Scheibenebene) sicher zu führen und ein Verkippen der Fensterscheibe zu vermeiden, jedoch entspricht der typische parallele Abzug nicht den Erfordernissen der unterschiedlichen Abzugslängen an den Stellen der jeweiligen Führungsschienen. Deshalb kippt die Fensterscheibe zwangsläufig aus ihrer vorgesehenen Abzugsbahn heraus, was auch zu einem Verklemmen führen kann.

Aus der EP-A-0 064 135 ist ein gattungsgemäßer Scheibenheber für eine sphärisch gekrümmte Scheibe bekannt, deren in Fahrtrichtung vorderer und hinterer Bereich mit unterschiedlichen Geschwindigkeiten auf- und abwärts bewegbar ist. Dies wird in einer ersten Ausführungsform mit einem Scheibenhebemechanismus erzielt, der dem vorderen und hinteren Bereich der Scheibe zugeordnete, karosseriefeste Zahnstangen umfaßt, die mit zwei mit der Scheibe verbundenen und gleichzeitig antreibbaren Ritzeln mit unterschiedlichen Teilkreisdurchmessern kämmen. Dadurch werden unterschiedlich lange Abwicklungen der Scheibe in diesem Bereich kompensiert und ein verkantungsfreier Bewegungsablauf der Scheibe erzielt.

In einem Ausführungsbeispiel dieses Dokuments wird die Scheibe in dem Türkörper mittels eines Seilzuges in vertikaler Richtung bewegt, wozu am Türkörper vier Umlenkrollen gelagert sind, um die ein von einer Antriebsvorrichtung angetriebenes Seil gelegt ist. Während die dem hinteren Bereich der Scheibe zugeordneten Umlenkrollen in Bewegungsrichtung übereinander angeordnet sind, stehen die dem vorderen Bereich der Scheibe zugeordneten Umlenkrollen in einem Winkel zur Bewegungsrichtung der Scheibe. Dadurch wird eine geringere Geschwindigkeit in Bewegungsrichtung der Scheibe durch eine längere Abwicklung der Scheibe in ihrem vorderen Bereich ausgeglichen und dadurch die Scheibe ohne Verkanten geführt.

Zum Ausgleich des in Bezug auf die Bewegungsrichtung der Scheibe im Winkel verlaufenden Seilzugabschnittes zwischen den dem vorderen Bereich der Scheibe zugeordneten Umlenkrollen ist an einer mit der Scheibe verbundenen Konsole eine Kulissenführung mit einem Langloch angeformt, in dem ein am Seil befestigter Mitnehmer verschiebbar geführt ist. Der dem hinteren Bereich der Scheibe zugeordnete Mitnehmer wirkt dagegen unmittelbar auf die Konsole und damit auf die Scheibe.

Bei dem bekannten Fensterheber sind die Fensterscheibenführungen und die Angriffspunkte des Fensterscheibenantriebs voneinander getrennt, so daß eine große Teilezahl erforderlich ist und der Scheibenhebemechanismus erst am Ort der Verbindung mit der Kraftfahrzeugtür und der Fensterscheibe funktionsfähig und in seiner Funktion überprüfbar ist.

Aus der DE-C1 36 15 578 ist ein gattungsgemäßer Seilfensterheber bekannt, der eine Kombination von zwei einsträngigen Seilfensterhebern darstellt, wobei jede der beiden geschlossenen Seilschlaufen über eine separate Seiltrommel geführt ist. Ein gemeinsames Antriebsrad überträgt die Antriebskraft auf die beiden Seiltrommeln. Bezweckt wird mit dieser Konstruktion, Seilwechselbiegung zu vermeiden und so die Haltbarkeit des Seils zu verbessern.

Der Erfindung liegt die Aufgabe zugrunde, einen Seilfensterheber für Kraftfahrzeuge zu entwickeln, der unter Anwendung eines einfachen und kostengünstigen konstruktiven Aufbaus einen exakten Abzug einer sphärisch gekrümmten Fensterscheibe auf einer vorgesehenen Abzugsbahn gewährleistet, einen geringen Platzbedarf aufweist und eine gute Zugänglichkeit im Schloßbereich ermöglicht.

Erfindungsgemäß wird die Aufgabe durch einen Seilfensterheber mit den Merkmalen des unabhängigen Anspruchs 1 gelöst.

Demgemäss besteht die Möglichkeit zur Verschiebung einer Fensterscheibe an zwei Führungsschienen mit unterschiedlicher Hubcharakteristik durch die Verwendung von zwei separaten, entlang der Führungsschiene gespannten Seilen, denen jeweils separate elektromotorische Antriebe zugeordnet sind. Die elektronischen Antriebe werden von einer gemeinsamen elektronischen Steuereinheit angesteuert. Somit kann, insbesondere bei Verwendung einer sogenannten Positionserkennung der Fensterscheibe, diese in den gewünschten unterschiedlichen Hubverhältnissen verfahren werden.

Durch den Wegfall der üblichen gekreuzten Seilschlaufe wird Bauraum gewonnen. Eine Anpassung an die unterschiedlichen Gegebenheiten verschiedener Fahrzeuge folgt überwiegend durch die Software der elektronischen Steuereinheit.

Nachfolgend wird die Erfindung anhand eines Ausführungsbeispiels aufgrund der dargestellten Figur näher erläutert. Es zeigt:
- Figur 1: - schematische Darstellung eines Seilfensterhebers mit zwei separaten Seilen und jeweils separaten motorischen Antrieben.

Die Erfindung ist in all jenen Anwendungsfällen nutzbar, in denen die Vorteile des doppelsträngigen Seilfensterhebers mit der Notwendigkeit eines nicht parallelen Scheibenabzugs gepaart werden sollen. Derartige Aufgabenstellungen treten bei solchen versenkbaren Fensterscheiben auf, die eine starke, aber nicht gleichmäßige sphärische Krümmung besitzen. Dadurch ergibt sich bei Einsatz eines doppelsträngigen Seilfensterhebers, dessen Führungsschienen in Bereichen unterschiedlich starker Scheibenkrümmung angeordnet sind, die Notwendigkeit, die Fensterscheibe an diesen Stellen mit jeweils unterschiedlichem Hub zu verfahren. Besonders die großen vorderen Fensterscheiben zwischen der A- und B-Säule eines Kraftfahrzeugs stellen oft entsprechende Anforderungen. Grundsätzlich lassen sich aber auch die hinteren, zwischen der B- und C-Säule geführten Fensterscheiben mit den beschriebenen Fensterhebern verstellen.

Die Ausführungsform gemäß der schematischen Darstellung von Figur 1 dient zur Lösung der Aufgabenstellung, wobei der Hub an den beiden Führungsschienen eines Seilfensterhebers nicht gleich groß sein soll.

Der Seilfensterheber der Figur 1 besteht aus zwei Antrieben 6A, 6B, die an der Fensterscheibe 7 befestigt sind und Mitnehmer 10A''', 10B''' tragen, die mit dem Profil der Führungsschienen 1A''', 1B''' in formschlüssiger Verbindung stehen. Zwischen den Enden (Einspannstellen 500) der Führungsschienen 1A''', 1B''' sind separate Seile 5A, 5B gespannt. Sie umschlingen die Seiltrommeln 60A, 60B, die vom jeweiligen Antrieb 6A, 6B in Drehbewegung versetzt werden können. Dadurch windet sich der mit der Fensterscheibe 7 verbundene Antrieb 6A, 6B aufwärts bzw. abwärts.

Da beide Antriebe 6A, 6B von einer (nicht dargestellten) gemeinsamen elektronischen Steuereinheit angesteuert werden, können an den beiden Führungsschienen 1A''', 1B''' unterschiedliche Hübe bzw. Hubgeschwindigkeiten gefahren werden. In Verbindung mit einer Positionserkennung können auch komplizierte Scheibenabläufe realisiert werden.

### Bezugszeichenliste

- 1A''': - Führungsschiene (A-säulenseitig)
- 1B''': - Führungsschiene (B-säulenseitig)

- 5A: - Seil
- 5B: - Seil
- 500: - Einspannstelle

- 6A: - Antrieb
- 6B: - Antrieb
- 60A: - Seiltrommel
- 60B: - Seiltrommel

- 7: - Fensterscheibe

- 10A''': - Mitnehmer
- 10B''': - Mitnehmer

- µC: - elektronische Steuereinheit

## Patentansprüche

1. Seilfensterheber zur Betätigung sphärisch gekrümmter Fensterscheiben (7), bestehend aus zwei Führungsschienen (1A'"; 1B"') und dazu parallel geführten Seilen (5A; 5B), die mit auf den Führungsschienen (1A"'; 1B"') geführten Mitnehmern (10A'"; 10B"') fest in Verbindung stehen, wobei die Fensterscheibe (7) an den Führungsschienen (1A"'; 1B"') mit unterschiedlichen Hubgeschwindigkeiten verfahrbar ist, unter Verwendung einer Antriebseinheit (6A; 6B), die die Antriebskraft auf das Seil (5A; 5B) überträgt,
**dadurch gekennzeichnet, daß** die zwei genannten parallel geführten Seile (5A;5B) separat sind,
daß jedes Seil (5A; 5B) mit einem separaten elektromotorischen Antrieb (6A; 6B) in Verbindung steht und daß diese Antriebe (6A, 6B) von einer gemeinsamen elektronischen Steuereinheit (µC) angesteuert werden.

2. Seilfensterheber nach Anspruch 1, **dadurch gekennzeichnet, daß** jeder der einsträngigen Seilfensterheber mit Mitteln zur Bestimmung der Position der Fensterscheibe ausgestattet ist.

## Claims

1. Cable window regulator for operating spherically curved window panes (7), consisting of two guide rails (1A"'; 1B"') and cables (5A; 5B) guided parallel thereto, which cables are fixed fast with followers (10A"'; 10B"') guided on the guide rails (1A"'; 1B"'), so that the window pane (7) can travel on the guide rails (1A"'; 1B"') with different lifting speeds, under operation of a drive unit (6A; 6B) which transfers the driving force to the cable (5A; 5B),
**characterised in that** the two said parallel guided cables (5A; 5B) are separate; that each cable (5A; 5B) is in connection with a separate electromotoric drive (6A; 6B) and that these drives (6A; 6B) are controlled from a common electronic control unit (µC).

2. Cable window regulator according to Claim 1, **characterised in that** each of the tensioned cable window lifters is provided with means for determining the position of the window pane.

## Revendications

1. Lève-vitre à câble pour l'actionnement de vitres à courbure sphérique (7), consistant en deux rails de guidage (1A"' ; 1B"') et en deux câbles guidés parallèlement à ceux-ci (5A ; 5B), qui sont solidement raccordés à des tocs d'entraînement (10A"' ; 10B"') guidés sur les rails de guidage (1A"' ; 1B"'), grâce auquel la vitre (7) peut être déplacée à des vitesses de levage différentes sur les rails de glissières (1A"' ; 1B"'), en utilisant une unité d'entraînement (6A ; 6B) qui transmet la force d'entraînement sur le câble (5A ; 5B),
**caractérisé en ce que**,
lesdits deux câbles guidés parallèlement (5A ; 5B) sont séparés, **en ce que** chaque câble (5A ; 5B) est raccordé à un entraînement électromoteur séparé (6A ; 6B) et **en ce que** ces entraînements (6A ; 6b) sont pilotés par une unité de pilotage électronique commune (µC).

2. Lève-vitre à câble selon la revendication 1,
**caractérisé en ce que**,
chacun des lève-vitres à câble monobrin est équipé de moyens pour déterminer la position de la vitre.
